# EUROPÄISCHE PATENTSCHRIFT

(11) **EP 0 344 471 B1**
(45) Veröffentlichungstag und Bekanntmachung des Hinweises auf die Patenterteilung: **29.01.1992**
(21) Anmeldenummer: 89107827.1
(22) Anmeldetag: 29.04.1989
(51) Int. Cl.: D01H 1/244, B65H 54/74, D01H 7/10

(54) **Spindel mit elektromotorischem Einzelantrieb für eine Spinnmaschine**
Spindle driven by a single electric motor in a spinning machine
Broche à entraînement individuel par un moteur électrique dans un métier à filer

(30) Priorität: 28.05.1988 DE 3818194
(43) Veröffentlichungstag der Anmeldung: 06.12.1989
(73) Patentinhaber: ASEA BROWN BOVERI AG, 5400 Baden (CH); Zinser Textilmaschinen GmbH, D-73061 Ebersbach/Fils (DE)
(72) Erfinder: Fetzer, Gustav, D-7344 Gingen (DE); Seiffert, Harry E., CH-5400 Baden (CH)
(74) Vertreter: Wilhelm & Dauster Patentanwälte European Patent Attorneys

(56) Entgegenhaltungen:
- DE-A- 3 620 497
- GB-A- 338 252
- GB-A- 739 007

## Beschreibung

Die Erfindung betrifft eine Spindel mit elektromotorischem Einzelantrieb für eine Spinnmaschine, die einen in einem Lagergehäuse gelagerten Schaft aufweist, der drehfest mit einem Rotor verbunden ist, dessen zugehöriger Stator drehfest mit dem in der Spindelbank gehaltenen Lagergehäuse verbunden ist.

Derartige Spindeln werden insbesondere bei Ringspinnmaschinen oder Ringzwirnmaschinen eingesetzt und sollten vorzugsweise mit hohen Drehzahlen laufen.

Der Erfindung liegt die Aufgabe zugrunde, eine Spindel der eingangs genannten Art so auszubilden, daß einerseits eine gedämpfte Anbringung an einer Spindelbank möglich ist, während andererseits ein kleiner und weitgehend konstanter Luftspalt zwischen Stator und Rotor vorgesehen werden kann.

Diese Aufgabe wird dadurch gelöst, daß der Stator auf einer Platte angebracht ist, die an dem Lagergehäuse befestigt ist und die über ein gummielastisches Dämpfungselement mit einer das Lagergehäuse mit Abstand umgebenden, an der Spindelbank befestigbaren Hülse abgestützt ist, wobei das ringförmige Dämpfungselement mit einer topfartigen Aussparung der Platte und/oder der Hülse über einen Teil der axialen Höhe eingefaßt ist.

Bei dieser Ausbildung werden alle Bewegungen (mit Ausnahme natürlich der Rotationsbewegung) des Spindelschaftes mit auf den Stator übertragen, der damit in das Schwingungssystem integriert ist. Die Statormasse dient damit als rückstellendes Element. Da das gummielastische Element normalerweise unterschiedliche Federsteifigkeiten bei Druck-Zugbelastungen und bei Scherbelastungen oder Kippbelastungen aufweist, ist es durch die topfartige Aussparung teilweise eingefaßt, so daß ein Ausgleich und eine Vergleichmäßigung der Federsteifigkeiten in axialer und radialer Richtung erhalten werden kann. Die Abmessung der topfartigen Aussparung läßt sich durch Versuche ermitteln.

Weitere Merkmale und Vorteile der Erfindung ergeben sich aus der nachfolgenden Beschreibung des in der Zeichnung dargestellten Ausführungsbeispiels.

- Fig. 1: zeigt einen in zwei Ebenen verlaufenden axialen Schnitt durch eine erfindungsgemäße Spindel,
- Fig. 2: einen Teilschnitt in vergrößertem Maß durch einen Teil der Spindel und
- Fig. 3: ein Koordinatensystem zum Veranschaulichen der Bewegungsmöglichkeiten.

Der Stator (15) der Spindel besitzt ein Blechpaket aus Blechen mit im wesentlichen quadratischer Grundfläche. In den etwas ausgesparten und profilierten Ecken sind Säulen (17) angeordnet, die das Blechpaket halten. Die linke Hälfte der Fig. 1 ist in einer Ebene lotrecht zu einer Seitenkante geschnitten. Die rechte Hälfte der Fig. 1 ist in einer Diagonalebene bezüglich der quadratischen Grundfläche geschnitten.

Die Spindel (10) weist ein Lagergehäuse (12) auf, in welchem ein Schaft (13) gelagert ist. Der Schaft (13) besteht aus einem in das Lagergehäuse (12) eingesteckten und dort mit einem nicht dargestellten Halslager und einem in Fig. 2 angedeuteten Fußlager (29) gelagert ist. An diesem Teil (23) ist ein Teil (24) befestigt, der glockenförmig das obere Ende des Lagergehäuses (12) umgreift und der dort mit einem Rotor (14) versehen ist. Der Rotor (14) ist in üblicher Weise aufgebaut, d.h. er besitzt ein Blechpaket, in Nuten verlaufende Stäbe und Kurzschlußringe.

Dem Rotor (14) ist der bereits erwähnte Stator (15) zugeordnet, der aus dem bereits erwähnten, eine annähernd quadratische Grundfläche aufweisenden Blechpaket (16) und einer Wicklung (30) gebildet ist. Das Blechpaket (16) ist an den vier Ecken mittels der angegossenen Säulen (17) zusammengehalten. Die Säulen (17) sind an einer Platte (18) befestigt, die mit einem Kragen drehfest mit dem Lagergehäuse verbunden ist. Die Säulen (17) sind mit einer Zentrierprofilierung (31) versehen, der eine entsprechende Gegenprofilierung der Platte (18) zugeordnet ist. Die Säulen (17) sind mittels Schrauben (25) an der Platte (18) befestigt, die die Platte (18) durchdringen und in die Stirnenden der Säulen (17) eingeschraubt sind.

Zwischen der Platte (18) und dem Blechpaket (16) ist eine Hülse (26) angeordnet. An dem oberen Ende der Säulen (17) ist mittels Nieten (28) eine den in diesem Bereich befindlichen Teil der Wicklung (30) überdeckende Schutzkappe (27) befestigt.

Die Platte (18) ist über ein gummielastisches, ringförmiges Dämpfungselement (19) mit einem Flansch einer Hülse (20) verbunden, die die Spindelbank (11) durchdringt und die an der Spindelbank (11) mittels einer aufgeschraubten Mutter (22) befestigt ist. Die Hülse (20) umgibt das Lagergehäuse (12) mit Abstand.

Wie aus Fig. 2 deutlicher zu sehen ist, ist die Platte (18) mit einer ebenfalls ringförmigen, topfförmigen Aussparung versehen, durch welche das gummielastische Dämpfungselement (19) sowohl an seinem inneren Durchmesser als auch an seinem äußeren Durchmesser über einen Teil seiner axialen Höhe eingefaßt ist.

Die Bewegungen des Schaftes (13) werden auf das Lagergehäuse (12) und den Stator (15) übertragen. Dadurch ist es möglich, den Luftspalt zwischen dem Rotor (14) und dem Stator (15) recht klein und weitgehend konstant zu halten, so daß sich ein hoher Wirkungsgrad ergibt. Die übertragenen Bewegungen (Δz, Δx, Δy) sowie auch die Kippbewegungen (α und β) sind in dem Koordinatenkreuz der Fig. 3 dargestellt. Durch die topfartige Aussparung (21), die das Dämpfungselement (19) über einen Teil seiner axialen Höhe einfaßt, ist es möglich, die bei Scherbewegungen, Kippbewegungen und Zug-Druckbewegungen auftretenden Federsteifigkeiten wenigstens annähernd auf gleiche Werte zu bringen.

## Patentansprüche

1. Spindel mit elektromotorischem Einzelantrieb für eine Spinnereimaschine, die einen in einem Lagergehäuse gelagerten Schaft aufweist, der drehfest mit einem Rotor verbunden ist, dessen zugehöriger Stator drehfest mit dem in der Spindelbank gehaltenen Lagergehäuse verbunden ist, dadurch gekennzeichnet, daß der Stator (15) auf einer Platte (18) angeordnet ist, die an dem Lagergehäuse (12) befestigt ist und die über ein gummielastisches Dämpfungselement (19) mit einer das Lagergehäuse (12) mit Abstand umgebenden, an der Spindelbank (11) befestigbaren Hülse (20) abgestützt ist, wobei das ringförmige Dämpfungselement (19) mit einer topfartigen Aussparung (21) der Platte (18) und/oder der Hülse (20) über einen Teil der axialen Höhe eingefaßt ist.

2. Spindel nach Anspruch 1, dadurch gekennzeichnet, daß das Dämpfungselement (19) bis maximal zur Hälfte seiner axialen Höhe eingefaßt ist.

3. Spindel nach Anspruch 1 oder 2, dadurch gekennzeichnet, daß das Dämpfungselement (19) an die Platte (18) und an die Hülse (20) anvulkanisiert ist.

## Claims

1. Spindle with electric motor-operated individual drive for a spinning machine, comprising a shaft which is seated in a bearing housing and which is connected, against relative rotation, to a rotor, while the associated stator is connected, against relative rotation, to the bearing housing, the latter being mounted in the spindle rail, characterized in that the stator (15) is arranged on a plate (18) which is fixed on the bearing housing (12) and supported, via a rubber-elastic damping element (19), by a sleeve (20) which surrounds the bearing housing (12) at a certain spacing and which is fixed to a spindle rail (11), the annular damping element (19) being enclosed over part of its axial height by a pot-like recess (21) of the plate (18) and/or the sleeve (20).

2. Spindle according to claim 1, characterized in that the damping element (19) is enclosed over maximally half of its axial height.

3. Spindle according to claim 1 or 2, characterized in that the damping element (19) is moulded on the plate (18) and the sleeve (20) as integral part thereof.

## Revendications

1. Broche à commande indivivuelle par électromoteur pour métier à filer, présentant une tige située dans un logement de palier et reliée de façon résistante à la torsion avec un rotor, le stator duquel étant relié de façon résistante à la torsion avec le logement de palier situé dans le rail porte-broches, caractérisée en ce que le stator (15) est disposé sur une plaque (18) fixée sur le logement de palier (12) et supportée par une douille (20) entourant avec un certain écart le logement de palier (12) et fixée à travers un élément d'amortissement en caoutchouc élastique (19) sur le rail porte-broches, l'élément d'amortissement annulaire (19) étant enchâssé sur une partie de la hauteur axiale moyennant un évidement en forme de pot (21) de la plaque (18) et/ou de la douille (20).

2. Broche selon la revendication 1, caractérisée en ce que l'élément d'amortissement (19) est enchâssé au maximum jusqu'à la moitié de sa hauteur axiale.

3. Broche selon la revendication 1 ou 2, caractérisée en ce que l'élément d'amortissement (19) est vulcanisé d'abord sur la plaque (18) et sur la douille (20).
